# EUROPÄISCHE PATENTSCHRIFT

(11) **EP 4 435 175 B1**
(45) Veröffentlichungstag und Bekanntmachung des Hinweises auf die Patenterteilung: **29.04.2026**
(21) Anmeldenummer: 23163742.2
(22) Anmeldetag: 23.03.2023
(51) Int. Cl.: D21C 3/00, D21C 7/10, D21C 7/12, D21C 9/00

(54) **VERFAHREN ZUM HERSTELLEN EINES HOLZFASERSTOFFS UND HOLZFASERSTOFF-HERSTELLVORRICHTUNG**
METHOD FOR PRODUCING A WOOD FIBRE FABRIC AND WOOD FIBRE FABRIC PRODUCTION DEVICE
PROCÉDÉ DE FABRICATION D'UNE MATIÈRE FIBREUSE DE BOIS ET DISPOSITIF DE FABRICATION DE MATIÈRE FIBREUSE DE BOIS

(43) Veröffentlichungstag der Anmeldung: 25.09.2024
(73) Patentinhaber: SWISS KRONO Tec AG, 6004 Luzern (CH)
(72) Erfinder: HASCH, Joachim, 10317 Berlin (DE); KALWA, Norbert, 32805 Horn-Bad Meinberg (DE)
(74) Vertreter: Gramm, Lins & Partner Patent- und Rechtsanwälte PartGmbB

(56) Entgegenhaltungen:
- EP-A1- 3 872 256
- WO-A1-2015/014451
- WO-A1-2017/200470
- WO-A1-2019/068180
- CA-A1- 2 346 915
- US-A- 4 915 784
- US-A- 4 925 527
- US-A1- 2019 232 228
- US-B1- 6 176 971

## Beschreibung

Die Erfindung betrifft ein Verfahren zum Herstellen eines Holzfaserstoffs, mit den Schritten (a) Erwärmen von Holzhackschnitzeln in einem Vorkocher mittels Wasser oder Dampf, (b) danach Kochen der Holzhackschnitzeln mittels Dampfs in einem Kocher (14), und danach (c) Zerfasern der Holzhackschnitzeln in einem Refiner, sodass Fasermaterial entsteht, wobei (d) ein Teil des Dampfs nach dem Zerfasern abgezweigt und zum Erwärmen oder Kochen der Holzhackschnitzeln verwendet wird.

Gemäß einem zweiten Aspekt betrifft die Erfindung Holzfaserstoff-Herstellvorrichtung zum Herstellen eines Holzfaserstoffs, mit (a) einem Vorkocher zum Erwärmen von Holzhackschnitzeln mittels Wasser oder Dampf, (b) einem Kocher, der in Holzmaterialflussrichtung (H) hinter dem Vorkocher angeordnet ist, zum Kochen der Holzhackschnitzeln, mittels Dampf, sodass gekochte Holzhackschnitzel entstehen, (c) einem Refiner, der in Holzmaterialflussrichtung (H) hinter dem Kocher angeordnet ist, zum Zerfasern der gekochten Holzhackschnitzeln, sodass Fasermaterial entsteht, (d) einem in Holzmaterialflussrichtung (H) hinter Refiner angeordneten Dampfabzweig zum Abzweigen eine Teils des Dampfs nach dem Zerfasern und (e) einer Abdampfleitung, die den Dampfabzweig mit dem Vorkocher oder Kocher zum Zuführen von Dampf zum verbindet.

Holzfaserstoffe werden aus Holz hergestellt und dienen beispielsweise der Herstellung von Holzfaserplatten oder von Dämmmaterial. Die Herstellung von Holzfaserstoff erfordert große Mengen an Dampf. Die WO 2015/014451 A1 beschreibt ein gattungsgemäßes Verfahren, bei dem Dampf mittels eines Zyklons hinter dem Refiner aus dem Faserstoff-Dampf-Strom entnommen wird.

Das teilweise Abgezweigen von Dampf hinter dem Refiner und das Verwenden zum Erwärmen oder zum Kochen der Holzhackschnitzeln ist zudem aus der US 4 925 527 bekannt. Um zu verhindern, dass sich im Holz befindliche volatile organische Substanzen im Holzfaserstoffe anreichern, wird ein Teil des Dampfs kondensiert, die terpenreichen Anteile abgeschieden und die beim Kondensieren frei werdende Wärme zum Verdampfen von Wasser genutzt. Dieser Prozess ist aufwendig und wenig Energie effizient. Es besteht daher der Wunsch, den Energieverbrauch zu senken.

Aus der CA 2346915 A1 ist ein Verfahren zum Reinigen von Gasen bekannt, die beim Kraft-Verfahren bei der Vorbehandlung mit schwarz Lauge, dem Kochen in Weißlauge, dem Waschen und dem Abtrennen der Pulpe von der Schwarzlauge, der Ratifikation volatiler organischer Komponenten mit überhitztem Dampf, dem Delignifizieren, Waschen und Bleichen der Pulpe sowie dem Verbrennen und der Regeneration der Schwarzlauge entstehen und per Ventilation abgezogen werden. Diese Gase werden mit Luft oder Ozon als Oxidationsmittel bei einer Temperatur von höchstens 100°C unter heterogener katalysiert oxidiert. Ein derartiges Verfahren ist mit dem Dampf, der nach dem Zerfasern abgezweigt werden kann, wegen dessen Sättigung mit Wasserdampf nicht durchführbar, da es bei den genannten geringen Temperaturen zur Kondensation des Wassers kommen würde.

Der Erfindung liegt die Aufgabe zugrunde Nachteile im Stand der Technik zu vermindern.

Die Erfindung löst das Problem durch ein Verfahren mit den Merkmalen von Anspruch 1.

Die Erfindung löst das Problem zudem durch eine Holzfaserstoff-Herstellvorrichtung mit den Merkmalen von Anspruch 8.

Vorteilhaft an der Erfindung ist, dass sie die Herstellung von Holzfaserstoff, beispielsweise im Rahmen der Herstellung von Holzfaserplatten, beispielsweise LDF, MDF oder HDF, mit geringerem Energieaufwand erlaubt. Dadurch, dass der abgezweigte Dampf gereinigt wird, kann er im Prozess verwendet werden, ohne dass sich Terpene und/oder Aldehyde im Holzfaserstoff anreichern. Würde der Dampf nicht gereinigt, würden sich im abgezweigten Dampf enthaltene volatile organische Substanzen, insbesondere Terpene und/oder Aldehyde, an den Holzhackschnitzeln absetzen und so die Konzentration an diesen volatilen organischen Substanzen im Holzfaserstoff erhöhen, was unerwünscht ist. Zudem wird durch das Reinigen des Dampfs in der Regel vermieden, dass sich die volatilen organischen Substanzen an der Abdampfleitung, mittels der der abgezweigte Dampf vom Dampfabzweig weggeführt wird, absetzen.

Im Rahmen der vorliegenden Beschreibung wird unter einem Dampfreiniger eine Vorrichtung verstanden, mittels der eine VOC-Konzentration (volatile organic compounds, volatile organische Substanzen), insbesondere Terpenen und/oder Aldehyden, durch chemische Reaktion der volatilen organischen Verbindungen mit ein Oxidationsmittel, um zumindest 70 % reduziert werden kann.

Unter dem Kochen der Holzhackschnitzel wird insbesondere verstanden, dass die Hackschnitzel mit Wasser und/oder Dampf erhitzt werden. Die Holzhackschnitzel werden zunächst in den Vorkocher, danach in den Kocher eingebracht.

Unter Dampf wird eine Mischung aus dampfförmigem Wasser und Luft, insbesondere Wasserdampf, verstanden.

Unter einer Holzfaserplatte wird insbesondere eine LDF, MDF oder HDF verstanden.

Statt von gekochten Holzhackschnitzeln könnte auch von erhitzten Holzhackschnitzeln gesprochen werden.

Vorzugsweise ist das Oxidationsmittel ein Mittel zur flammenlosen Oxidation. Gemäß einer Ausführungsform ist das Oxidationsmittel sauerstoffhaltig. Günstig ist es, wenn das Oxidationsmittel bei Reaktion mit Terpenen und/oder Aldehyden elementaren Sauerstoff abgibt.

Das Oxidationsmittel ist Ozon oder Wasserstoffperoxid. Wenn von Wasserstoffperoxid gesprochen wird, wird darunter auch eine wässrige Lösung von Wasserstoffperoxid verstanden. Das Wasserstoffperoxid kann ein Fe(II)-Salz, Ammoniumpersulfat, Cytochrom P450, Monooxygenasen oder Ammoniumperoxid enthalten. Insbesondere ist das Oxidationsmittel nicht molekularer Sauerstoff oder Luft.

Günstig ist es, dass das Abzweigen des Dampfs, insbesondere der abgezweigte Dampfmassenstrom, unabhängig von der Art der eingesetzten Holzhackschnitzeln erfolgen kann. Insbesondere ist es günstig, dass eine gemäß einer bevorzugten Ausführungsform vorgesehene Stoffstromregelung des abgezweigten Dampfs unabhängig von der Art und oder den Eigenschaften der eingesetzten Holzhackschnitzeln sein kann. Das erleichtert die Regelung der Holzfaserplatten-Herstellvorrichtung. Stattdessen kann der Oxidationsmittelvolumenstrom geregelt werden, um stets eine vorgegebene Maximal-Konzentration an volatilen organischen Substanzen zu unterschreiten.

Gemäß einer bevorzugten Ausführungsform werden die Holzhackschnitzeln mittels des gereinigten Dampfs im Vorkocher erwärmt. Dazu werden Holzhackschnitzeln beispielsweise vor dem Kochen und Zerfasern mit dem Dampf in Kontakt gebracht.

Günstig ist es, wenn die VOC-Konzentration, also die Konzentration an volatilen organischen Substanzen, insbesondere Terpenen und/oder Aldehyde, im abgezweigten Dampf, kontinuierlich gemessen wird. Die VOC-Konzentration wird beispielsweise in Masse pro Dampfvolumen oder in Masseanteil am Dampf angegeben. Unter der VOC-Konzentration wird eine Konzentration verstanden, anhand der auf die Konzentration an volatilen organischen Bestandteilen geschlossen werden kann. Insbesondere ist auch die TOC-Konzentration aller organischer Kohlenstoff-Verbindungen eine VOC-Konzentration, wenn es um das Einhalten einer Obergrenze geht. Wenn im Folgenden von der VOC-Konzentration gesprochen wird, könnte verallgemeinernd stets auch von der TOC-Konzentration gesprochen werden (TOC = total organic carbon, gesamter organischer Kohlenstoff).

Vorzugsweise wird das Einbringen des Oxidationsmittels in den abgezweigten Dampf anhand der VOC-Konzentration gesteuert. In anderen Worten wird insbesondere die Menge an Oxidationsmittel, nämlich der Oxidationsmittelvolumenstrom, die in den abgezweigten Dampf eingebracht wird, erhöht, wenn die VOC-Konzentration steigt. Zusätzlich kann die Menge an Oxidationsmittel, die in den abgezweigten Dampf eingebracht wird, gesenkt werden, wenn die VOC-Konzentration sinkt. Auf diese Weise wird einerseits stets genug Oxidationsmittel in den abgezweigten Dampf eingebracht und andererseits der Verbrauch an Oxidationsmittel minimiert. Günstig ist es, wenn diese VOC-Konzentration in Dampfflussrichtung vor einer Einbringstelle gemessen wird, an der das Oxidationsmittel in den abgezweigten Dampf eingebracht wird.

Gemäß einer Ausführungsform wird kontinuierlich eine zweite VOC-Konzentration an volatilen organischen Substanzen, insbesondere Terpenen und/oder Aldehyden, im abgezweigten Dampf gemessen. Vorzugsweise wird das Einbringen des Oxidationsmittels in den abgezweigten Dampf auch anhand der zweiten VOC-Konzentration gesteuert oder geregelt.

Steigt beispielsweise die zweite VOC-Konzentration über eine vorgegebene Maximal-Konzentration so wird gemäß einer bevorzugten Ausführungsform die pro Zeiteinheit eingebrachte Menge an Oxidationsmittel (Oxidationsmittelfluss) erhöht. Das erfolgt insbesondere auch dann, wenn die erste VOC-Konzentration sich nicht ändert.

Sinkt die zweite VOC-Konzentration unter eine vorgegebene Minimal-Konzentration, so wird gemäß einer bevorzugten Ausführungsform der Oxidationsmittelfluss vermindert. Das erfolgt insbesondere auch dann, wenn die erste VOC-Konzentration sich nicht ändert.

In der Regel verlässt ein Fasermaterial-Dampf-Gemisch den Refiner. Gemäß einer bevorzugten Ausführungsform werden höchstens 40 Masseprozent des Dampfs im Fasermaterial-Dampf-Gemisch abgezweigt. Das Abzweigen von mehr Dampf erschwert meistens das Fördern des Fasermaterials.

Alternativ oder zusätzlich werden zumindest 10 Masseprozent des Dampfs im Fasermaterial-Dampf-Gemisch abgezweigt. Auf diese Weise ergibt sich eine hohe Einsparung an Energieträger, der andernfalls zum Erzeugen des Dampfs notwendig wäre. Bei den Angaben handelt es sich beispielsweise um Mittelwerte über 10 Minuten.

Gemäß einer Ausführungsform umfasst das Verfahren den Schritt des Bestrahlens des Oxidationsmittels mit UV-Licht. Dadurch wird beispielsweise erreicht, dass das Oxidationsmittel Radikale, insbesondere Hydroxylradikale, bildet. Vorzugsweise erfolgt das Bestrahlen des Oxidationsmittels mit UV-Licht unmittelbar vor dem Einbringen in den abgezweigten Dampf. Insbesondere beträgt ein Abstand zwischen der Stelle, an der das Oxidationsmittel mit UV-Licht bestrahlt wird und der Stelle, an der das Oxidationsmittel erstmals in Kontakt mit dem abgezweigten Dampf kommt, höchstens 10 m, insbesondere höchstens 5 m.

Vorzugsweise hat der abgezweigte Dampf beim Einbringen des Oxidationsmittels einer Dampftemperatur von zumindest 110°C. Bei hohen Temperaturen regiert das Oxidationsmittel schneller mit den volatilen organischen Substanzen, sodass geringere Konzentrationen an volatilen organischen Substanzen im gereinigten Dampf erreichbar sind. Günstig ist es, wenn die Dampftemperatur höchstens 160°C beträgt. Bei noch höheren Temperaturen zersetzt sich das Oxidationsmittel in der Regel zu schnell.

Vorzugsweise hat der abgezweigte Dampf einen Druck von zumindest 2 bar und/oder höchstens 5 bar.

Vorzugsweise umfasst das Verfahren den Schritt des Beleimens, insbesondere mittels einer Blow-Line, des Holzfaserstoffs und des Trocknens des beleimten Fasermaterials. Günstig ist es, wenn das Verfahren die Schritte des Streuens des, insbesondere getrockneten beleimten, Fasermaterial zu einem Faserkuchen und des Verpressens des Faserkuchens zur Holzfaserplatte aufweist. Das Verpressen erfolgt beispielsweise mittels einer Bandpresse.

In einer Ausführungsform umfasst der Dampfreiniger eine Einbringvorrichtung zum Einbringen des Oxidationsmittels in die Dampfleitung, mittels der abgezweigter Dampf vom Dampfreiniger abgeführt wird. Beispielsweise ist die Einbringvorrichtung ausgebildet zum Eindüsen oder Zerstäuben des Oxidationsmittels.

Der Dampfreiniger kann einen Oxidationsmitteltank, der mit Oxidationsmittel, beispielsweise Wasserstoffperoxid, gefüllt ist, aufweisen. Vorzugsweise besitzt der Dampfreiniger zudem eine Pumpe zum Fördern des Oxidationsmittels zur Einbringvorrichtung. Alternativ oder zusätzlich kann der Dampfreiniger einen Oxidationsmittelerzeuger aufweisen, mittels dem Oxidationsmittel herstellbar ist. Beispielsweise kann der Oxidationsmittelerzeuger ein Ozongenerator sein. Alternativ oder zusätzlich kann der Dampfreiniger einen Oxidationsmittelbehälter aufweisen, in dem Oxidationsmittel gespeichert werden kann. Der Oxidationsmittelbehälter ist mit Wasserstoffperoxid oder Ozon gefüllt.

Günstig ist es, wenn die Holzfaserplatten-Herstellvorrichtung einen VOC-Konzentrationsmesser zum Messen einer (ersten) VOC-Konzentration an volatilen organischen Substanzen, insbesondere Terpene/oder Aldehyden, und/oder der Gesamtkonzentration an organischen Kohlenstoffverbindungen im Dampf in Dampfflussrichtung vor einer Einbringstelle, an der das Oxidationsmittel in den abgezweigten Dampf eingebracht wird, aufweist.

Der Zudosierer ist vorzugsweise ausgebildet zum automatischen Einbringen des Oxidationsmittels in den abgezweigten Dampf anhand der gemessenen VOC-Konzentration. In anderen Worten steuert oder regelt der Zudosierer den Oxidationsmittelvolumenstrom. Beispielsweise enthält der Zudosierer dazu eine regelbare Pumpe und/oder ein ansteuerbares Ventil.

Der VOC-Konzentrationsmesser umfasst beispielsweise einen Gaschromatographen mit einem Flammenionisationsdetektor. Der VOC-Konzentrationsmesse ist vorzugsweise ausgebildet zum automatischen Messen der VOC-Konzentration in regelmäßigen Abständen, beispielsweise häufiger als einmal pro Stunde, insbesondere häufiger als einmal pro halber Stunde, besonders bevorzugt häufiger als einmal pro 10 Minuten.

Vorzugsweise umfasst die Holzfaserstoff-Herstellvorrichtung zudem einen Durchflussmesser zum Messen eines Dampfstroms an abgezweigtem Dampf. Der Dampfstrom kann beispielsweise in Masse pro Zeiteinheit oder Volumen pro Zeiteinheit angegeben werden. Günstig ist es, wenn der Dampfabzweig ausgebildet ist zum Abzweigen eines vorgegebenen Dampfstroms. Beispielsweise besitzt der Dampfabzweig ein Ventil, das mittels einer Regelung angesteuert wird, wobei die Regelung mit dem Durchflussmesser verbunden ist. Auf diese Weise wird das Ventil so angesteuert, dass sich stets ein vorgegebener Soll-Dampfstrom ergibt.

In einer bevorzugten Ausführungsform ist der Zudosierer ausgebildet zum Erfassen der VOC-Konzentration vom VOC-Konzentrationsmesser und zum automatischen Einbringen des Oxidationsmittels in den abgezweigten Dampf anhand der VOC-Konzentration und des Dampfstroms. In anderen Worten wird ein Oxidationsmittelvolumenstrom an Oxidationsmittel, der pro Zeiteinheit in den abgezweigten Dampf eingebracht wird, insbesondere anhand der VOC-Konzentration und gegebenenfalls des Dampfstroms berechnet und dann das Oxidationsmittel entsprechend eingebracht.

Die Holzfaserstoff-Herstellvorrichtung besitzt vorzugsweise eine erste Einbringvorrichtung zum Einbringen des Oxidationsmittels in den abgezweigten Dampf an einer ersten Einbringstelle.

Besonders günstig ist es, wenn der Dampfreiniger ausgebildet ist zum Regeln der VOC-Konzentration auf eine vorgegebene VOC-Soll-Konzentration. Bei Abweichung der gemessenen VOC-Konzentration von der VOC-Soll-Konzentration wird der Oxidationsmittelvolumenstrom so angepasst, dass sich die gemessene VOC-Konzentration der VOC-Soll-Konzentration annähert. Liegt die gemessene VOC-Konzentration oberhalb der VOC-Soll-Konzentration, wird der Oxidationsmittelvolumenstrom erhöht. Liegt die gemessene VOC-Konzentration unterhalb der VOC-Soll-Konzentration, wird der Oxidationsmittelvolumenstrom verringert.

Gemäß einer bevorzugten Ausführungsform besitzt die Holzfaserstoff-Herstellvorrichtung einen zweiten VOC-Konzentrationsmesser zum Messen einer zweiten VOC-Konzentration (oder einer zweiten TOC-Konzentration) im abgezweigten Dampf in Dampfflussrichtung hinter der Einbringstelle, wobei der Zudosierer ausgebildet ist zum automatischen Einbringen des Oxidationsmittels in den abgezweigten Dampf anhand der ersten VOC-Konzentration und der zweiten VOC-Konzentration, sowie gegebenenfalls des Dampfstroms. In anderen Worten ist der Zudosierer ausgebildet zum Steuern oder Regeln des Oxidationsmittelvolumenstroms anhand der ersten und der zweiten VOC-Konzentration.

Die Holzfaserstoff-Herstellvorrichtung besitzt vorzugsweise eine zweite Einbringvorrichtung zum Einbringen des Oxidationsmittels in den abgezweigten Dampf an einer zweiten Einbringstelle, die in Dampfflussrichtung hinter der ersten Einbringstelle liegt. Vorzugsweise liegt die zweite Einbringstelle hinter dem zweiten VOC-Konzentrationsmesser. Günstig ist es, wenn der Dampfreiniger ausgebildet ist zum Steuern eines zweiten Oxidationsmittelvolumenstroms an Oxidationsmittel, der an der zweiten Einbringstelle eingebracht wird, in Abhängigkeit von der zweiten VOC-Konzentration.

Besonders günstig ist es, wenn der Dampfreiniger ausgebildet ist zum Regeln der zweiten VOC-Konzentration auf eine vorgegebene zweite VOC-Soll-Konzentration. Bei Abweichung der gemessenen zweiten VOC-Konzentration von der zweiten VOC-Soll-Konzentration wird der erste und/oder zweite Oxidationsmittelvolumenstrom so angepasst, dass sich die gemessene zweite VOC-Konzentration der zweiten VOC-Soll-Konzentration annähert. Liegt die gemessene zweite VOC-Konzentration oberhalb der zweiten VOC-Soll-Konzentration, werden der erste und/oder der zweite Oxidationsmittelvolumenstrom erhöht. Liegt die gemessene zweite VOC-Konzentration unterhalb der zweiten VOC-Soll-Konzentration, werden der erste und/oder der zweite Oxidationsmittelvolumenstrom verringert.

Vorzugsweise weist die Holzfaserstoff-Herstellvorrichtung einen Beleimer zum Beleimen des Fasermaterials auf. Unter einem Beleimer wird eine Vorrichtung verstanden, mittels der das Fasermaterial beleimt werden kann.

Vorzugsweise ist die Holzfaserstoff-Herstellvorrichtung ein Teil einer erfindungsgemäßen Holzfaserplatten-Herstellvorrichtung zum Herstellen von leichten, mitteldichten Faserplatten (LDF), mitteldichten Faserplatten (MDF) und/oder hochdichten Faserplatten (HDF). Erfindungsgemäß ist damit auch eine Holzfaserplatten-Herstellvorrichtung zum Herstellen einer Holzfaserplatte, insbesondere einer MDF-Platte, mit (a) einem Kocher zum Kochen von Holzhackschnitzeln mittels Dampf, sodass gekochte Holzhackschnitzeln entstehen, (b) einem Refiner, der in Holzmaterialflussrichtung hinter dem Kocher angeordnet ist, zum Zerfasern der gekochten Holzhackschnitzeln, sodass Fasermaterial entsteht und optional (c) einem in Holzmaterialflussrichtung hinter dem Refiner angeordneten Beleimer, insbesondere einer Blow-Line, zum Beleimen des Fasermaterials, sodass beleimtes Fasermaterial entsteht. In Holzmaterialflussrichtung hinter dem Refiner und vor dem Beleimer, insbesondere einer Blow-Line, ist Dampfabzweig zum Abzweigen von Dampf angeordneter und die Holzfaserstoff-Herstellvorrichtung besitzt einem Dampfreiniger, der ausgebildet ist zum Einbringen eines Oxidationsmittels in den Dampf, sodass im Dampf enthaltene volatile organische Substanzen oxidiert werden und gereinigter Dampf entsteht.

Unter einer Holzfaserplatte eine Platte verstanden, die unter Verwendung von Holz hergestellt wird. Vorzugsweise hat die Holzfaserplatte eine Dicke zwischen 2 mm und 60 mm. Vorzugsweise beträgt eine Dichte der Holzfaserplatte zwischen 600 kg pro Kubikmeter und 1000 kg pro Kubikmeter. Die Holzhackschnitzel sind vorzugsweise Hackschnitzel.

Das Beleimen kann beispielsweise mittels einer Blow-Line erfolgen. Ein Beleimer ist vorzugsweise in Holzmaterialflussrichtung hinter dem Dampfabzweig angeordnet.

Im Folgenden wird die Erfindung anhand der beigefügten Zeichnung näher erläutert. Dabei zeigt
- Figur 1: ein Flussdiagramm einer erfindungsgemäßen Holzfaserstoff-Herstellvorrichtung zum Durchführen eines erfindungsgemäßen Verfahrens und
- Figur 2: ein Flussdiagramm einer erfindungsgemäßen Holzfaserplatten-Herstellvorrichtung zum Durchführen eines erfindungsgemäßen Verfahrens gemäß einer zweiten Ausführungsform.

Figur 1 zeigt Flussdiagramm einer erfindungsgemäßen Holzfaserstoff-Herstellvorrichtung 10 zum Herstellen von Holzfaserstoff 11. Die Holzfaserstoff-Herstellvorrichtung 10 besitzt einen Kocher 14, der von einem Vorkocher 16 erwärmte Holzhackschnitzel 18 erhält. Die Holzhackschnitzel 18 wurden vor dem Einbringen in den Vorkocher 16 mittels einer Waschanlage 24 gereinigt. In Holzmaterialflussrichtung H hinter dem Kocher 14 ist eine Refiner 32 angeordnet, mittels dem die aus dem Kocher 14 kommenden Holzhackschnitzeln 18 zerfasert werden. Zusammen mit Dampf 26 entsteht so ein Dampf-Fasermaterial-Gemisch 38.

Mittels eines Dampfabzweigs 36 wird Dampf 26 aus dem Dampf-Fasermaterial-Gemisch 38 abgezweigten und in eine Abdampfleitung 69 eingespeist. In der Abdampfleitung 69 ist ein Dampfreiniger 52 angeordnet. Der Dampfreiniger 52 funktioniert wie unten im Zusammenhang mit Figur 2 beschrieben.

Das Dampf-Fasermaterial-Gemisch 38 kann einem Beleimer 40, der vorzugsweise als Blow-Line ausgeführt ist, zugeführt werden, das ist aber nicht notwendig. Das Dampf-Fasermaterial-Gemisch 38 wird einem Trockner 44 zugeleitet, den Dampf 26 und getrockneter Holzfaserstoff 11 verlassen.

Der Holzfaserstoff 11 wird beispielsweise zur Herstellung von Dämmmaterial, von mitteldichten Holzfaserplatten (MDF), leichten mitteldichten Holzfaserplatten (LDF), hochdichten Holzfaserplatten (HDF), Pflanzen-Substrat für den Pflanzenbau, beispielsweise Blumenerde, oder Verpackungsmaterial verwendet.

Figur 2 zeigt das Flussdiagramm einer erfindungsgemäßen Holzfaserplatten-Herstellvorrichtung 10 zum Herstellen einer Holzfaserplatte 12 in Form einer MDF-Platte.

Der Vorkocher 16 wird mit den Holzhackschnitzeln 18 beschickt, die beispielsweise mittels eines Hackers 20 hergestellt und danach gegebenenfalls in der Waschanlage 24 gewaschen werden. Als Rohmaterial kann Rundholz 22 verwendet werden, andere Quellen von Holz sind aber auch möglich. Im Vorkocher 16 werden die Hackschnitzel 14 mit heißem Wasser und/oder Dampf 26' erhitzt. Das Wasser oder der Dampf 26' können mittels eines Kessels erzeugt werden. Aus dem Vorkocher 16 gelangen die erwärmten Holzhackschnitzel 18 in den Kocher 14.

In Holzmaterialflussrichtung H hinter dem Kocher 14 gelangt das entstehende Dampf-Holzhackschnitzel-Gemisch 30 in den Refiner 32, in dem das Fasermaterial 34 entsteht. In Holzmaterialflussrichtung H hinter dem Refiner 32 ist der Dampfabzweig 36 angeordnet, mittels dem der Dampf 26 abgezweigt werden kann. Beispielsweise werden 20 bis 30 Massenprozent des Dampfs, der im Dampf-Fasermaterial-Gemisch 38 enthalten ist, abgezweigt.

Das verbleibende Dampf-Fasermaterial-Gemisch 38 wird einer Blow-Line 40 zugeführt und dort mit Leim versehen. Das so entstehende beleimte Fasermaterial 42 gelangt in einen Trockner 44, wo es getrocknet wird. Das getrocknete Fasermaterial 42 wird dann einem Streuer 46 zugeführt, der einen Faserkuchen 48 streut. Der Faserkuchen 48 wird mittels einer Presse 50 zur Holzfaserplatte 12 verpresst.

Der in Dampfflussrichtung D hinter dem Dampfabzweig 36 angeordnete Dampfreiniger 52 bringt an einer Einbringstelle 54 ein Oxidationsmittel 56 in den abgezweigten Dampf 26 ein. Im vorliegenden Fall ist das Oxidationsmittel Wasserstoffperoxid.

Der Dampfreiniger 52 umfasst eine Oxidationsmittelquelle 58, die im vorliegenden Fall einen Oxidationsmittelbehälter 58 und einen Zudosierer 60 in Form einer Oxidationsmittelpumpe. Mittels eines VOC-Konzentrationsmessers 62 misst der Dampfreiniger 52 eine erste VOC-Konzentration c_{VOC,1} an volatilen organischen Komponenten im abgezweigten Dampf 26. In Abhängigkeit von der VOC-Konzentration wird ein Oxidationsmittelvolumenstrom Q₅₆ an Oxidationsmittel 56 mittels einer Einbringvorrichtung 57 in den abgezweigten Dampf 26 eingebracht, beispielsweise eingedüst. Das Oxidationsmittel 56 reagiert mit volatilen organischen Komponenten im abgezweigten Dampf.

Der Dampfreiniger 52 kann einen zweiten VOC-Konzentrationsmesser 64 aufweisen, der in Dampfflussrichtung D hinter der Einbringstelle 54 liegt. Der zweite VOC-Konzentrationsmesser misst eine zweite VOC-Konzentration c_{VOC,2}. Im vorliegenden Fall handelt es sich um die TOC-Konzentration der Gesamtkonzentration organischer Verbindungen. Liegt die zweite VOC-Konzentration c_{VOC,2} oberhalb einer vorgegebene Maximal-Konzentration c_{VOC,max}, so wird der Oxidationsmittelvolumenstrom Q₅₆ erhöht.

Der Dampfreiniger 52 regelt durch Erhöhen oder Vermindern des Oxidationsmittelvolumenstroms Q₅₆ die zweite VOC-Konzentration c_{VOC,2} auf eine VOC-Soll-Konzentration c_{VOC,soll}.

Alternativ ist es möglich, dass der Dampfreiniger 52 in Dampfflussrichtung D hinter dem zweiten VOC-Konzentrationsmesser 64 eine Einbringvorrichtung, beispielsweise eine Düse 66, zum Einbringen von Oxidationsmittel an einer zweiten Einbringstelle 54' aufweist. Alternativ ist es möglich, dass der Oxidationsmittelvolumenstrom Q₅₆ erhöht wird, wenn die zweite VOC-Konzentration c_{VOC,2}. oberhalb der Maximal-Konzentration c_{VOC,max} liegt. Es ist möglich, nicht aber notwendig, dass an beiden Einbringstellen 54, 54' das gleiche Oxidationsmittel eingebracht wird. Insbesondere ist es möglich, dass 2 unterschiedliche Oxidationsmittel verwendet werden.

Durch das Einbringen des Oxidationsmittels entsteht gereinigter Dampf 68, der Vorkocher 16 mittels einer Abdampfleitung 69 zugeführt wird.

Der Dampfreiniger 52 kann eine Lichtquelle 74 aufweisen, mittels der das Oxidationsmittel 56 mit UV-Licht bestrahlt werden kann. Auf diese Weise bilden sich Hydroxylradikale, die die volatilen organischen Substanzen im abgezweigten Dampf 26 besonders effektiv zerstören.

Bei der in Figur 2 gezeigten Holzfaserplatten-Herstellvorrichtung 10 werden beispielsweise 2, 5 ±0,5 t Dampf pro Stunde vom Dampfabzweig 36 abgezweigt. Statt vom Abzweigen kann auch vom Ausschleusen gesprochen werden.

Eine Dampftemperatur T₂₆ beträgt beispielsweise 140°C ± 5°C. Der erste VOC-Konzentrationsmesser 62 misst eine ersten VOC-Konzentration von c_{VOC,1} = 350 mg/Kubikmeter. Daraufhin wird der Oxidationsmittelvolumenstrom auf Q₅₆ = 125 Liter/Stunde eingestellt. Das Oxidationsmittel 56 ist in diesem Fall eine 10 prozentige (Gewichtsprozent) Wasserstoffperoxidlösung. Der zweite VOC-Konzentrationsmesser 64 misst dann eine zweite VOC-Konzentration von c_{VOC,2} = c_{TOC,2} =30 mg/Kubikmeter. Das entspricht einer Reduktion um über 90 %.

**Bezugszeichenliste**

| | | | |
|---|---|---|---|
| 10 | Holzfaserplatten-Herstellvorrichtung | 60 | Zudosierer |
| 11 | Holzfaserstoff | 62 | erster VOC-Konzentrationsmesser |
| 12 | Holzfaserplatte | | |
| 14 | Kocher | 64 | zweiter VOC-Konzentrationsmesser |
| 16 | Vorkocher | | |
| 18 | (Hack-)schnitzel | 66 | zweite Einbringvorrichtung, zweite Düse |
| 20 | Hacker | 68 | gereinigter Dampf |
| 22 | Rundholz | 69 | Abdampfleitung |
| 24 | Waschanlage | | |
| 26 | Dampf | 70 | Abzweigventile |
| | | 72 | Kondensator |
| 30 | Dampf-Holzhackschnitzel-Gemisch | 74 | Lichtquelle |
| 32 | Refiner | c_{VOC,1} | erste VOC-Konzentration |
| 34 | Fasermaterial | c_{VOC,2} | zweite VOC-Konzentration |
| 36 | Dampfabzweig | c_{VOC,max} | Maximal-Konzentration and volatilen organischen Verbindungen (VOC) |
| 38 | Dampf-Fasermaterial-Gemisch | | |
| 40 | Blow-Line, Beleimer | c_{VOC,soll} | VOC-Soll-Konzentration |
| 42 | beleimtes Fasermaterial | D | Dampfstromrichtung |
| 44 | Trockner | H | Holzstromrichtung |
| 46 | Streuer | Q₅₆ | Oxidationsmittelvolumenstrom |
| 48 | Faserkuchen | T₂₆ | Dampftemperatur |
| 50 | Presse | | |
| 52 | Dampfreiniger | | |
| 54 | Einbringstelle | | |
| 54' | zweite Einbringstelle | | |
| 56 | Oxidationsmittel | | |
| 57 | Einbringvorrichtung, erste Düse | | |
| 58 | Oxidationsmittelbehälter | | |

## Patentansprüche

1. Verfahren zum Herstellen eines Holzfaserstoffs, mit den Schritten:
(a) Erwärmen von Holzhackschnitzeln (18) in einem Vorkocher (16) mittels Wasser oder Dampf (26),
(b) danach Kochen der Holzhackschnitzel (18) mittels Dampfs (26) in einem Kocher (14),
(c) danach Zerfasern der Holzhackschnitzel (18) in einem Refiner (32), sodass Fasermaterial (34) entsteht,
(d) wobei ein Teil des Dampfes nach dem Zerfasern abgezweigt und zum Erwärmen der Holzhackschnitzel (18) im Vorkocher (16) verwendet wird,
**gekennzeichnet durch** den Schritt
(e) Einbringen eines Oxidationsmittels (56) in den abgezweigten Dampf (26), sodass im Dampf (26) enthaltene volatile organische Substanzen oxidiert werden und gereinigter Dampf (68) entsteht, wobei der gereinigte Dampf (68) zumindest teilweise zum Erwärmen der Holzhackschnitzel (18) verwendet wird,
(f) wobei das Oxidationsmittel Wasserstoffperoxid oder Ozon ist.

2. Verfahren nach Anspruch 1, **gekennzeichnet durch** die Schritte:
(a) kontinuierliches Messen einer VOC-Konzentration (c_{VOC,1}) an volatilen organischen Substanzen, insbesondere Terpenen und/oder Aldehyden, im abgezweigten Dampf (26) und
(b) Steuern des Einbringens des Oxidationsmittels (56) in den abgezweigten Dampf (26) anhand der VOC-Konzentration (c_{VOC,1}).

3. Verfahren nach einem der vorstehenden Ansprüche, **gekennzeichnet durch** die Schritte:
(a) kontinuierliches Messen einer zweiten VOC-Konzentration (c_{VOC,2}) an volatilen organischen Substanzen, insbesondere Terpenen und/oder Aldehyden, im abgezweigten Dampf (26) und
(b) Steuern des Einbringens des Oxidationsmittels (56) in den abgezweigten Dampf (26) anhand der zweiten VOC-Konzentration (c_{VOC,2}).

4. Verfahren nach einem der vorstehenden Ansprüche, **dadurch gekennzeichnet, dass**
(a) der Refiner (32) ein Fasermaterial-Dampf-Gemisch (38) abgibt und
(b) höchstens 40 Masseprozent und/oder zumindest 10 Masseprozent des Dampfs (26) im Fasermaterial-Dampf-Gemisch (38) abgezweigt werden.

5. Verfahren nach einem der vorstehenden Ansprüche, **gekennzeichnet durch** den Schritt:
Bestrahlen des Oxidationsmittels (56) mit UV-Licht, sodass das Oxidationsmittel (56) Radikale bildet.

6. Verfahren nach einem der vorstehenden Ansprüche, **dadurch gekennzeichnet, dass** der abgezweigte Dampf (26) beim Einbringen des Oxidationsmittels (56)
(a) eine Dampftemperatur (T₂₆) von 110°C bis 160°C hat und/oder
(b) einen Druck von zumindest 2 bar und/oder höchstens 5 bar hat.

7. Verfahren nach einem der vorstehenden Ansprüche, **gekennzeichnet durch** die Schritte:
(a) Beleimen des Fasermaterials (34) in einem Beleimer (40), insbesondere einer Blow-Line, sodass beleimtes Fasermaterial (42) entsteht,
(b) Streuen des beleimten Fasermaterials (34) zu einem Faserkuchen (48) und
(c) Verpressen des Faserkuchens (48) zur Holzfaserplatte (12).

8. Holzfaserstoff-Herstellvorrichtung zum Herstellen eines Holzfaserstoffs, mit
(a) einem Vorkocher (16) zum Erwärmen von Holzhackschnitzeln (18) mittels Wasser oder Dampf (26),
(b) einem Kocher (14), der in Holzmaterialflussrichtung (H) hinter dem Vorkocher (16) angeordnet ist, zum Kochen der Holzhackschnitzel (18), mittels Dampf (26),
(c) einem Refiner (32), der in Holzmaterialflussrichtung (H) hinter dem Kocher (14) angeordnet ist, zum Zerfasern der Holzhackschnitzel (18), sodass Fasermaterial (34) entsteht,
(d) einem in Holzmaterialflussrichtung (H) hinter dem Refiner angeordneten Dampfabzweig (36) zum Abzweigen eines Teils des Dampfs (26) nach dem Zerfasern und
(e) einer Abdampfleitung (69), die den Dampfabzweig (36) mit dem Vorkocher (16) zum Zuführen von Dampf (26) verbindet,
**gekennzeichnet durch**
(f) einen Dampfreiniger (52), der ausgebildet ist zum Einbringen eines Oxidationsmittels (56) in den Dampf (26), sodass im Dampf (26) enthaltene volatile organische Substanzen oxidiert werden und gereinigter Dampf (68) entsteht
(g) wobei das Oxidationsmittel Wasserstoffperoxid oder Ozon ist.

9. Holzfaserstoff-Herstellvorrichtung nach Anspruch 8, **gekennzeichnet durch**
(a) einen VOC-Konzentrationsmesser (62) zum Messen einer VOC-Konzentration (c_{VOC,1}) an volatilen organischen Substanzen, insbesondere Terpenen und/oder Aldehyden, im abgezweigten Dampf (26) in Dampfflussrichtung (D) vor einer Einbringstelle (54), an der das Oxidationsmittel (56) in den Dampf (26) eingebracht wird, und
(b) einen Zudosierer (60), der ausgebildet ist zum automatischen Einbringen des Oxidationsmittels (56) in den abgezweigten Dampf (26) anhand der VOC-Konzentration (c_{VOC,1}).

10. Holzfaserstoff-Herstellvorrichtung nach einem der Ansprüche 8 oder 9, **gekennzeichnet durch**
(a) einen zweiten VOC-Konzentrationsmesser (64) zum Messen einer zweiten VOC-Konzentration (c_{VOC,2}) im abgezweigten Dampf (26) in Dampfflussrichtung (D) hinter der Einbringstelle (54),
(b) wobei der Zudosierer (60) ausgebildet ist zum automatischen Einbringen des Oxidationsmittels (56) in den abgezweigten Dampf (26) anhand der ersten VOC-Konzentration und der zweiten VOC-Konzentration.

11. Holzfaserstoff-Herstellvorrichtung nach einem der Ansprüche 8 bis 10, **gekennzeichnet durch**
eine Einbringvorrichtung (66), die ausgebildet ist zum Einbringen von Oxidationsmittel (56) in den abgezweigten Dampf an einer zweiten Einbringstelle (54'), die in Dampfflussrichtung (D) hinter Stelle liegt, an der die zweite VOC-Konzentration (c_{VOC,2}) gemessen wird.

12. Holzfaserplatten-Herstellvorrichtung nach einem der Ansprüche 8 bis 10,
**gekennzeichnet durch**
(a) einen in Holzmaterialflussrichtung (H) hinter dem Refiner (32) angeordneten Beleimer (40), insbesondere einer Blow-Line, zum Beleimen des Fasermaterials (34), sodass beleimtes Fasermaterial entsteht,
(b) einen Trockner (44), der in Holzmaterialflussrichtung (H) hinter dem Beleimer (40) angeordnet ist, zum Trocknen des beleimten Fasermaterials (34),
(c) einem Streuer (46) zum Streuen von getrocknetem Fasermaterial (34) zu einem Faserkuchen (48) und
(d) einer Presse (50), insbesondere einer Bandpresse, zum Verpressen des Faserkuchens (48) zur Holzfaserplatte (12).

## Claims

1. A method for producing a wood fibre material comprising the steps
(a) heating wood chips (18) in a pre-boiler (16) by means of water or steam (26),
(b) then boiling the wood chips (18) in a boiler (14) by means of steam (26),
(c) subsequently defibering the wood chips (18) in a refiner (32), resulting in fibre material (34),
(d) wherein part of the steam is branched off after defibering and used to heat or boil the wood chips (18) in the pre-boiler (16),
**characterised by** the step
(e) introducing an oxidising agent (56) into the branched-off steam (26) so that volatile organic compounds contained in the steam (26) are oxidised, resulting in purified steam (68), wherein the purified steam (68) is at least partially used to heat the wood chips (18)
(f) wherein the oxidising agent is hydrogen peroxide or ozone.

2. The method according to claim 1, **characterised by** the steps:
(a) continuously measuring a VOC concentration (c_{VOC,1}) of volatile organic compounds, especially terpenes and/or aldehydes, in the branched-off steam (26) and
(b) controlling the introduction of the oxidising agent (56) into the branched-off steam (26) on the basis of the VOC concentration (c_{VOC,1}).

3. The method according to one of the preceding claims, **characterised by** the steps:
(a) continuously measuring a second VOC concentration (c_{VOC,2}) of volatile organic compounds, especially terpenes and/or aldehydes, in the branched-off steam (26) and
(b) controlling the introduction of the oxidising agent (56) into the branched-off steam (26) on the basis of the second VOC concentration (c_{VOC,2}).

4. The method according to one of the preceding claims, **characterised in that**
(a) the refiner (32) releases a fibre material-steam mix (38) and
(b) a maximum of 40 percent by mass and/or a minimum of 10 percent by mass of the steam (26) in the fibre material-steam mix (38) is branched off.

5. The method according to one of the preceding claims, **characterised by** the step irradiating the oxidising agent (56) with UV light such that the oxidising agent (56) forms radicals.

6. The method according to one of the preceding claims, **characterised in that**, when the oxidising agent (56) is being introduced, the branched-off steam (26)
(a) has a steam temperature (T₂₆) of 110°C to 160°C and/or
(b) has a pressure of at least 2 bar and/or at most 5 bar.

7. The method according to one of the preceding claims, **characterised by** the steps
(a) glueing the fibre material (34) in a gluer (40), especially a blow line, resulting in glued fibre material (42),
(b) scattering the glued fibre material (34) to produce a fibre cake (48) and
(c) pressing the fibre cake (48) to form a wood fibre panel (12).

8. A wood fibre material production device for producing a wood fibre material with
(a) a pre-boiler (16) for heating wood chips (18) by means of water or steam (26),
(b) a boiler (14) arranged downstream of the pre-boiler (16) in the direction of wood material flow (H) for boiling wood chips (18) by means of steam (26)
(c) a refiner (32) arranged downstream of the boiler (14) in the direction of wood material flow (H) for defibering the boiled wood chips (18), resulting in fibre material (34),
(d) a steam branch (36) arranged downstream of the refiner in the direction of wood material flow (H) for branching off part of the steam (26) after defibering and
(e) an exhaust steam line (69) that connects the steam branch (36) to the pre-boiler (16) for supplying steam (26),
**characterised by**
(f) a steam purifier (52) that is configured to introduce an oxidising agent (56) into the steam (26), causing volatile organic compounds contained in the steam (26) to be oxidised and resulting in purified steam (68)
(g) wherein the oxidising agent is hydrogen peroxide or ozone.

9. The wood fibre material production device according to claim 8, **characterised by**
(a) a VOC concentration gauge (62) for measuring a VOC concentration (c_{VOC,1}) of volatile organic compounds especially terpenes or aldehydes, in the branched-off steam (26) upstream of an introduction point (54) in the direction of steam flow (D) where the oxidising agent (56) is introduced into the steam (26), and
(b) a doser (60) that is designed to automatically introduce the oxidising agent (56) into the branched-off steam (26) on the basis of the VOC concentration (c_{VOC,1}).

10. The wood fibre material production device according to one of the claims 8 or 9, **characterised by**
(a) a second VOC concentration gauge (64) for measuring a second VOC concentration (c_{VOC,2}) in the branched-off steam (26) downstream of the introduction point (54) in the direction of steam flow (D),
(b) wherein the doser (60) is designed to automatically introduce the oxidising agent (56) into the branched-off steam (26) on the basis of the first VOC concentration and the second VOC concentration.

11. The wood fibre material production device according to one of the claims 8 to 10, **characterised by**
an introduction device (66) that is designed to automatically introduce the oxidising agent (56) into the branched-off steam at a second introduction point (54') that is located downstream in the direction of steam flow (D) from where the second VOC concentration (c_{VOC,2}) is measured.

12. The wood fibre material production device according to one of the claims 8 to 10, **characterised by**
(a) a gluer (40), especially a blow line, arranged downstream of the refiner (32) in the direction of wood material flow (H) for glueing the fibre material (34), resulting in glued fibre material,
(b) a dryer (44) arranged downstream of the gluer (40) in the direction of wood material flow (H) for drying the glued fibre material (34),
(c) a scatterer (46) for scattering dried fibre material (34) to produce a fibre cake (48) and
(d) a press (50), especially a belt press, for pressing the fibre cake (48) to form a wood fibre panel (12).

## Revendications

1. Procédé de fabrication d'un matériau à base de fibres de bois, comprenant les étapes suivantes consistant à:
(a) chauffer des copeaux de bois (18) dans un pré-cuiseur (16) à l'aide d'eau ou de vapeur (26),
(b) puis, faire cuire les copeaux de bois (18) à l'aide de vapeur (26) dans un cuiseur (14),
(c) puis, défibrer les copeaux de bois (18) dans un raffineur (32), de manière à d'obtenir un matériau fibreux (34),
(d) une partie de la vapeur étant dérivée après le défibrage et utilisée pour chauffer les copeaux de bois (18) dans le pré-cuiseur (16),
**caractérisé par** l'étape consistant à :
(e) introduire un agent oxydant (56) dans la vapeur dérivée (26), de manière à oxyder les substances organiques volatiles contenues dans la vapeur (26) et à obtenir de la vapeur purifiée (68), la vapeur purifiée (68) étant utilisée au moins en partie pour chauffer les copeaux de bois (18),
(f) l'agent oxydant étant du peroxyde d'hydrogène ou de l'ozone.

2. Procédé selon la revendication 1, **caractérisé par** les étapes consistant à:
(a) mesurer en continu une concentration en COV (c_{COV,1}) de substances organiques volatiles, en particulier de terpènes et/ou d'aldéhydes, dans la vapeur dérivée (26), et
(b) commander l'introduction de l'agent oxydant (56) dans la vapeur dérivée (26) en fonction de la concentration en COV (c_{VOC,1}).

3. Procédé selon l'une des revendications précédentes, **caractérisé par** les étapes consistant à:
(a) mesurer en continu une deuxième concentration en COV (c_{COV,2}) de substances organiques volatiles, en particulier de terpènes et/ou d'aldéhydes, dans la vapeur dérivée (26), et
(b) commander l'introduction de l'agent oxydant (56) dans la vapeur dérivée (26) en fonction de la deuxième concentration en COV (c_{COV,2}).

4. Procédé selon l'une des revendications précédentes, **caractérisé en ce que**
(a) le raffineur (32) délivre un mélange de matériau fibreux et de vapeur (38), et
(b) au maximum 40 % en masse et/ou au minimum 10 % en masse de la vapeur (26) sont dérivés dans le mélange de matériau fibreux et de vapeur (38).

5. Procédé selon l'une des revendications précédentes, **caractérisé par** l'étape consistant à :
irradier l'agent oxydant (56) avec de la lumière UV, de sorte que l'agent oxydant (56) forme des radicaux.

6. Procédé selon l'une des revendications précédentes, **caractérisé en ce que** lors de l'introduction de l'agent oxydant (56), la vapeur dérivée (26) a
(a) une température de vapeur (T₂₆) comprise entre 110 °C et 160 °C, et/ou
(b) une pression de 2 bars au minimum et/ou de 5 bars au maximum.

7. Procédé selon l'une des revendications précédentes, **caractérisé par** les étapes consistant à :
(a) encoller le matériau fibreux (34) dans une unité d'encollage (40), en particulier dans une ligne de soufflage, de manière à obtenir un matériau fibreux encollé (42),
(b) épandre le matériau fibreux encollé (34) afin de former un gâteau fibreux (48), et
(c) presser le gâteau fibreux (48) afin de former un panneau à base de fibres de bois (12).

8. Dispositif de fabrication d'un matériau à base de fibres de bois, destiné à fabriquer un matériau à base de fibres de bois, comprenant
(a) un pré-cuiseur (16) pour chauffer des copeaux de bois (18) à l'aide d'eau ou de vapeur (26),
(b) un cuiseur (14) disposé en aval du pré-cuiseur (16) dans le sens d'écoulement (H) du matériau à base de bois, pour faire cuire les copeaux de bois (18) à l'aide de vapeur (26),
(c) un raffineur (32) disposé en aval du cuiseur (14) dans le sens d'écoulement (H) du matériau à base de bois, pour défibrer les copeaux de bois (18), de manière à obtenir un matériau fibreux (34),
(d) une dérivation de vapeur (36) disposée en aval du raffineur dans le sens d'écoulement (H) du matériau à base de bois, pour dériver une partie de la vapeur (26) après le défibrage, et
(e) une conduite d'évacuation de vapeur (69) qui relie la dérivation de vapeur (36) au pré-cuiseur (16) pour alimenter celui-ci en vapeur (26),
**caractérisé par**
(f) un purificateur de vapeur (52) conçu pour introduire un agent oxydant (56) dans la vapeur (26), de manière à oxyder les substances organiques volatiles contenues dans la vapeur (26) et à obtenir de la vapeur purifiée (68),
(g) l'agent oxydant étant du peroxyde d'hydrogène ou de l'ozone.

9. Dispositif de fabrication d'un matériau à base de fibres de bois selon la revendication 10, **caractérisé par**
(a) un mesureur de concentration en COV (62) pour mesurer une concentration en COV (c_{VOC,1}) de substances organiques volatiles, en particulier de terpènes et/ou d'aldéhydes, dans la vapeur dérivée (26), qui est situé, dans le sens d'écoulement (D) de la vapeur, en amont d'un point d'introduction (54) où l'agent oxydant (56) est introduit dans la vapeur (26), et
(b) un doseur (60) conçu pour introduire automatiquement l'agent oxydant (56) dans la vapeur dérivée (26) en fonction de la concentration en COV (c_{COV,1}).

10. Dispositif de fabrication d'un matériau à base de fibres de bois selon l'une des revendications 8 ou 9, **caractérisé par**
(a) un deuxième mesureur de concentration en COV (64) pour mesurer une deuxième concentration en COV (cVOC,2) dans la vapeur dérivée (26), qui est situé, dans le sens d'écoulement (D) de la vapeur, en aval du point d'introduction (54),
(b) le doseur (60) étant conçu pour introduire automatiquement l'agent oxydant (56) dans la vapeur dérivée (26) en fonction de la première concentration en COV et de la deuxième concentration en COV.

11. Dispositif de fabrication d'un matériau à base de fibres de bois selon l'une des revendications 8 à 10, **caractérisé par**
un dispositif d'introduction (66) conçu pour introduire l'agent oxydant (56) dans la vapeur dérivée à un deuxième point d'introduction (54') qui est situé, dans le sens d'écoulement (D) de la vapeur, en aval du point où la deuxième concentration en COV (c_{VOC,2}) est mesurée.

12. Dispositif de fabrication de panneaux en matériau à base de fibres de bois selon l'une des revendications 8 à 10, **caractérisé par**
(a) une unité d'encollage (40), en particulier une ligne de soufflage, disposée en aval du raffineur (32) dans le sens d'écoulement (H) du matériau à base de bois, pour encoller le matériau fibreux (34), de manière à obtenir un matériau fibreux encollé ;
(b) un séchoir (44), disposé en aval de l'unité d'encollage (40) dans le sens d'écoulement (H) du matériau à base de bois, pour faire sécher le matériau fibreux encollé (34) ;
(c) un épandeur (46) pour épandre le matériau fibreux séché (34) afin de former un gâteau de fibres (48) ; et
(d) une presse (50), en particulier une presse à bande, pour presser le gâteau de fibres (48) afin de former le panneau à base de fibres de bois (12).
